# EUROPÄISCHE PATENTSCHRIFT

(11) **EP 2 049 424 B1**
(45) Veröffentlichungstag und Bekanntmachung des Hinweises auf die Patenterteilung: **12.09.2012**
(21) Anmeldenummer: 07787447.7
(22) Anmeldetag: 12.07.2007
(51) Int. Cl.: B65H 19/22, B65H 27/00

(54) **ANPRESSWALZE ODER UMLAUFENDES ANPRESSBAND**
PRESSURE ROLL OR CONTINUOUS PRESSURE BELT
CYLINDRE DE PRESSAGE OU BANDE DE PRESSAGE SANS FIN

(30) Priorität: 04.08.2006 DE 102006036875
(43) Veröffentlichungstag der Anmeldung: 22.04.2009
(73) Patentinhaber: Voith Patent GmbH, 89522 Heidenheim (DE)
(72) Erfinder: WOHLFAHRT, Matthias, 89522 Heidenheim (DE); THOMAS, Roland, 89522 Heidenheim (DE); KAIPF, Walter, 89437 Haunsheim (DE)
(86) Internationale Anmeldenummer: PCT/EP2007/057176
(87) Internationale Veröffentlichungsnummer: WO 2008/015089

(56) Entgegenhaltungen:
- EP-A- 0 658 504
- EP-A- 0 995 707
- EP-A- 1 153 867
- WO-A-99/55608
- WO-A-99/62804
- DE-A1- 10 150 779
- DE-A1- 19 848 815
- DE-A1- 19 908 496
- DE-A1- 19 950 175
- GB-A- 300 476
- US-A- 5 785 273

## Beschreibung

Die Erfindung betrifft eine Anpresswalze zur Bildung eines Wickelspaltes mit einem Tambour in einer Wickelmaschine zum Aufwickeln einer Materialbahn, insbesondere papier- oder Kartonbahn. Sie betrifft ferner eine Wickelmaschine mit einer solchen Anpresswalze.

Anpresswalzen sowie Wickelmaschinen der eingangs genannten Art sind bekannt. Es wurde auch bereits versucht, das Einwickeln von Luft beim Aufwickeln der Materialbahn durch entsprechendes Andrücken der Anpresswalze, eines Luftabquetschelements oder dergleichen an den Tambour zu verhindern. Es wurden auch bereits gerilite Anpresswalzen eingesetzt, um ein Aufschwimmen der Materialbahn zu verhindern.

Eine derartige Anpresswalze wird z.B. in der DruckschriftWO99/62804 offenbart.

In der Praxis hat sich jedoch gezeigt, dass das Einwickeln von Luft bisher nur unzureichend vermieden werden konnte.

Der Erfindung liegt die Aufgabe zugrunde, eine verbesserte Anpresswalze sowie eine verbesserte Wickelmaschine der eingangs genannten Art zu schaffen, bei denen sichergestellt ist, dass eingewickelte Luft möglichst rasch wieder entfernt wird.

Bezüglich der Anpresswalze wird die Aufgabe erfindungsgemäß dadurch gelöst, dass die an den Wickelspalt angrenzende Walzen oberfläche spiralförmig verlaufende, zumindest eingängige Rillen aufweist, die jeweils eine Tiefe im Bereich von etwa 0,4 mm bis etwa 1,5 mm und jeweils eine Breite, vorzugsweise maximale Breite, im Bereich von etwa 35 bis etwa 60 mm besitzen und dass die Gangzahl so an die Steigung angepasst ist, dass ein Steg im Bereich zwischen etwa 100 mm und etwa 400 mm und vorzugsweise im Bereich von 200 mm verbleibt.

Aufgrund dieser Ausbildung wird die beim Aufwickeln der Materialbahn eingeschlossene Luft rasch und zuverlässig wieder entfernt. Dabei taucht die Materialbahn etwas in die Rillen ein und bildet seitlich begrenzte Luftkammern für die eingewickelte Luft. Durch den spiralförmigen Verlauf der Rillen wird die Luft nach außen gepumpt.

Bevorzugt besitzen die Rillen jeweils eine Tiefe im Bereich von 0,8 mm.

Von Vorteil ist insbesondere auch, wenn die Rillen jeweils eine Breite, vorzugsweise maximale Breite, im Bereich von 40 mm besitzen.

Gemäß einer bevorzugten praktischen Ausführungsform der erfindungsgemäßen Anpresswalze verlaufen die spiralförmigen Rillen in Richtung der Walzenachse betrachtet ausgehend von einem mittleren Walzenbereich nach außen.

Die Rillung ist bevorzugt zumindest teilweise eingängig ausgeführt.

Gemäß einer bevorzugten praktischen Ausführungsform ist diese Rillung zumindest teilweise mehrgängig ausgeführt. Dabei ist von Vorteil, wenn die verschiedenen Gänge gleichmäßig über den Walzenumfang bzw. die an den Wickelspalt angrenzende Kontaktfläche verteilt sind.

Die Rillung ist zweckmäßigerweise 1- bis 5-gängig ausgeführt. Dabei kann sie insbesondere zumindest teilweise 2-gängig, zumindest teilweise 3-gängig oder zumindest teilweise wenigstens 4-gängig ausgeführt sein.

Durch die Mehrgängigkeit kann mehr Luft ausgetragen werden.

Auch durch eine bestimmte Querschnittsform der Rillen kann der Luftaustrag verbessert werden.

So besitzen die Rillen gemäß einer vorteilhaften Ausführungsform insbesondere von radial innen nach außen zumindest teilweise eine konkave Querschnittsform.

Gemäß einer weiteren zweckmäßigen Ausführungsform können diese Rillen insbesondere von radial innen nach außen zumindest teilweise auch eine linsenförmige Querschnittsform besitzen.

Sie können zumindest teilweise auch gepfeilt sein.

Denkbar ist vorteilhafterweise auch eine rechteckige oder trapezförmige Querschnittsform.

Vorteilhafterweise liegt die Rillensteigung zumindest teilweise im Bereich von etwa 300 mm bis etwa 1500 mm und vorzugsweise im Bereich von 600 mm.

Im Bereich der Walzenmitte kann ein Steg im Bereich von 0 mm bis etwa 200 mm verbleiben.

Gemäß einer bevorzugten praktischen Ausführungsform der erfindungsgemäßen Anpresswalze ist die Gangzahl so an die Steigung angepasst, dass ein Steg im Bereich zwischen etwa 100 mm und etwa 400 mm und vorzugsweise im Bereich von 200 mm verbleibt.

Die Anpresswalze besitzt vorzugsweise einen Durchmesser > 700 mm und vorzugsweise > 1000 mm.

Die Rillung kann direkt am Walzenkörper vorgesehen sein.

Gemäß einer weiteren bevorzugten Ausführungsform ist die Walze angetrieben. Damit kann die relative Geschwindigkeit zum Tambour kontrolliert werden, wodurch der Luftaustreibeffekt weiter optimiert werden kann. Hierbei kann insbesondere der Schlupf entsprechend kontrolliert werden.

Erfindungsgemäß wird also die Kontaktfläche der Anpresswalze zum Tambour mit einer Rillung einer bestimmten Geometrie versehen. Wichtig ist, dass die Rillung im Wesentlichen spiralförmig von einem mittleren Bereich beginnend nach außen verläuft. Die Rillung kommt dabei mit der durch die eingewickelte Luft weichen Oberfläche des Tambours in Kontakt. Die Materialbahn taucht dabei etwas In die Rillen ein und bildet eine seitlich begrenzte Luftkammer für die eingewickelte Luft. Durch den spiralförmigen Verlauf wird diese nach außen gepumpt.

Die Wirksamkeit hängt von der Geometrie der Rillen ab. Dabei ist die Rillung bevorzugt mehrgängig, d.h. z.B. 2- oder 3-gängig oder zumindest 4-gängig, wodurch mehr Luft ausgetragen werden kann.

Die Form der Rillen kann insbesondere konkave, linsenförmig oder auch rechteckig oder trapezförmig usw. sein.

Von besonderem Vorteil ist, wenn die Anpresswalze oder Tragtrommel angetrieben ist, um die Relativgeschwindigkeit zum Tambour kontrollieren zu können. Dadurch lässt sich der Luftaustreibeffekt weiter optimieren, wobei insbesondere der Schlupf entsprechend kontrolliert werden kann. Dadurch, dass die Kontaktfläche infolge der Rillung zum Tambour verringert wird, ist es von Vorteil, wenn die Nipkraft gesteuert und/oder geregelt wird, da Schwankungen die Flächenpressung stark beeinflussen und somit Markierungen in der Materialbahn erzeugen können. Durch die Erfindung ist es möglich, eine Blasenbildung zu vermeiden oder eine stabile Blase zu etablieren.

Der Rillenanfang auf beiden Seiten kann zwischen 0° und 360/ng (ng = Anzahl der Gänge) versetzt beginnen, vorzugsweise 360/ng/2. Das heißt, die Rillen beginnen in der Mitte und nicht an einem seitlichen Punkt. In der Mitte kann eine Überlappung von 0 bis 100 mm, vorzugsweise 0 mm vorgenommen werden. Die Gangzahl kann so an die Steigung angepasst sein, dass ein Steg im Bereich von etwa 100 bis etwa 400 mm, vorzugsweise im Bereich von 200 mm verbleibt.

Die erfindungsgemäße Wickelmaschine zeichnet sich dadurch aus, dass sie eine erfindungsgemäße Anpresswalze umfasst, die mit einem Tambour einen Wickelspalt bildet, durch den eine Materialbahn, insbesondere Papier- oder Kartonbahn hindurchgeführt wird, um anschließend auf den Tambour aufgewickelt zu werden.

Die erfindungsgemäße Anpresswalze bzw. die erfindungsgemäße Wickelmaschine ist mit besonderem Vorteil zum Aufwickeln einer Materialbahn, insbesondere Papier- oder Kartonbahn verwendbar, deren Luftdurchlässigkeit < 50 ml/min nach Bendtsen nach DIN 53120-1 beträgt.

Die Erfindung wird im Folgenden anhand von Ausführungsbeisplelen unter Bezugnahme auf die Zeichnung näher erläutert. In dieser zeigen:
- Fig. 1: eine schematische Darstellung einer beispielhaften Ausführungsform einer Wickelmaschine mit einer dem Tambour zugeordneten Anpresswalze,
- Fig. 2: eine schematische Darstellung einer beispielhaften Ausführungsform einer Anpresswalze mit eingängigen Rillen,
- Fig. 3: eine schematische Darstellung einer beispielhaften Ausführungsform einer Anpresswalze mit 3-gängigen Rillen und
- Fig. 4 - 6: beispielhafte Rillenquerschnittsformen.

Fig. 1 zeigt in schematischer Darsteilung eine beispielhafte Ausführungsform einer Wickelmaschine 10 mit einer Anpresswalze 12, die mit einem Tambour 14 einen Wickelspalt 16 bildet, durch den eine Materialbahn 17 hindurchgeführt wird, um anschließend auf den Tambour 14 aufgewickelt zu werden.

Bei den bisher üblichen Wickelmaschinen dieser Art kann es zu einem Aufschwimmen der Materialbahn 17 auf die Anpresswalze 12 sowie zu Lufteinschlüssen beim Aufwickeln auf dem Tambour 14 kommen, wie dies in Fig. 1 angedeutet ist.

Mit der erfindungsgemäßen Ausgestaltung der Anpresswalze können ein solches Aufschwimmen sowie solche Lufteinschlüsse weitgehend vermieden werden.

Fig. 2 zeigt im rechten Teil in schematischer Darstellung eine beispielhafte Ausführungsform einer erfindungsgemäßen Anpresswalze 12 mit eingängigen Rillen 18, wie sie beispielsweise in der in der Fig. 1 dargestellten Wickelmaschine eingesetzt werden kann.

Die an den Wickelspalt 14 (vgl. Fig. 1) angrenzende Walzenoberfläche 20 weist spiralförmig verlaufende, hier beispielsweise eingängige Rillen 18 auf, die jeweils eine Tiefe t im Bereich von etwa 0,4 mm bis etwa 1,5 mm und jeweils eine Breite b, vorzugsweise maximale Breite b, im Bereich von etwa 35 bis etwa 60 mm besitzen.

Bevorzugt besitzen diese Rillen 18 eine Tiefe im Bereich von 0,8 mm.

Der linke Tell der Fig. 2 zeigt einen Querschnitt entlang der Linie A-A. Wie anhand dieser in Fig. 2 linken Darstellung einer betreffenden Rille zu erkennen ist, sind die Rillenkanten im vorliegenden Fall gebrochen.

Die Rillensteigung rs kann zumindest teilweise im Bereich von etwa 300 mm bis etwa 1500 mm liegen, wobei sie im vorliegenden Fall beispielsweise im Bereich von etwa 600 mm liegt.

Fig. 3 zeigt in schematischer Darstellung eine beispielhafte Ausführungsform einer Anpresswalze 12 mit 3-gängigen Rillen 18 (ng = 3). Die Rillensteigung rs beträgt auch im vorliegenden Fall beispielsweise wieder etwa 600 mm. Im mittleren Walzenbereich kann eine Überlappung von insbesondere 0 bis 100 mm, vorzugsweise 0 mm vorgenommen werden. Die Gangzahl kann so an die Steigung angepasst sein, dass ein Steg 22 im Bereich von insbesondere etwa 100 bis etwa 400 mm, vorzugsweise im Bereich von 200 mm verbleibt.

In den Fig. 4 bis 6 sind beispielhafte Querschnittsförmen der Rillen 18 dargestellt.

So kann die jeweilige Rille 18 zumindest teilweise beispielsweise eine rechteckige (vgl. Fig. 4), eine trapezförmige (vgl. Fig. 5) oder eine beliebige andere Querschnittsform besitzen, beispielsweise eine solche, wie sie in der Fig. 6 dargestellt ist, bei der die beiden seitlichen Ränder der Rille 18 unterschiedlich geformt sind. Im vorliegenden Fall ist der rechte Rand durchgehend gerundet, während der linke Rand winklig ausgeführt ist.

### Bezugszeichenliste

- 10: Wickelmaschine
- 12: Anpresswalze
- 14: Tambour
- 16: Wickelspalt
- 17: Materialbahn
- 18: Rillen
- 20: Walzenoberfläche
- 22: Steg

- b: Breite
- rs: Rillensteigung
- t: Tiefe

## Patentansprüche

1. Anpresswalze (12) zur Bildung eines Wickeispaltes (16) mit einem Tambour (14) in einer Wickelmaschine (10) zum Aufwickeln einer Materialbahn (17), insbesondere Papier- oder Kartonbahn,
**dadurch gekennzeichnet**,
das die an den Wickelspalt (16) angrenzende Walzen- bzw. Bandoberfläche (20) spiralförmig verlaufende, zumindest eingängige Rillen (18) aufweist, die jeweils eine Tiefe (t) im Bereich von etwa 0,4 mm bis etwa 1,5 mm und jeweils eine Breite (b), vorzugsweise maximale Breite (b), im Bereich von etwa 35 bis etwa 60 mm besitzen und dass die Gangzahl so an die Steigung angepasst ist, dass ein Steg (22) im Bereich zwischen etwa 100 mm und etwa 400 mm und vorzugsweise im Bereich von 200 mm verbleibt.

2. Anpresswalze nach Anspruch 1,
**dadurch gekennzeichnet,**
**dass** die Rillen (18) jeweils eine Tiefe (t) im Bereich von 0,8 mm besitzen.

3. Anpresswalze nach Anspruch 1 oder 2.
**dadurch gekennzeichnet,**
**dass** die Rillen (18) jeweils eine Breite (b), vorzugsweise maximale Breite (b), im Bereich von 40 mm besitzen.

4. Anpresswalze nach einem der vorhergehenden Ansprüche,
**dadurch gekennzeichnet,**
**dass** die spiralförmigen Rillen (18) in Richtung der Walzenachse bzw. quer zur Bandlaufrichtung betrachtet ausgehend von einem mittleren Walzen- bzw. Bandbereich nach außen verlaufen.

5. Anpresswalze nach einem der vorhergehenden Ansprüche,
**dadurch gekennzeichnet,**
**dass** die Rillung zumindest teilweise eingängig ausgeführt ist.

6. Anpresswalze nach einem der vorhergehenden Ansprüche,
**dadurch gekennzeichnet,**
**dass** die Rillung zumindest teilweise mehrgängig ausgeführt ist.

7. Anpresswalze nach Anspruch 6,
**dadurch gekennzeichnet,**
**dass** die verschiedenen Gänge gleichmäßig über den Walzenumfang verteilt sind.

8. Anpresswalze nach einem der vorhergehenden Ansprüche,
**dadurch gekennzeichnet,**
**dass** die Rillung zumindest teilweise 1- bis 5-gängig ausgeführt ist.

9. Anpresswalze nach einem der vorhergehenden Ansprüche,
**dadurch gekennzeichnet,**
**dass** die Rillung zumindest teilweise 2-gängig ausgeführt ist.

10. Anpresswalze nach einem der vorhergehenden Ansprüche,
**dadurch gekennzeichnet,**
**dass** die Rillung zumindest teilweise 3-gängig ausgeführt ist.

11. Anpresswalze nach einem der vorhergehenden Ansprüche.
**dadurch gekennzeichnet,**
**dass** die Rillung zumindest teilweise wenigstens 4-gängig ausgeführt ist.

12. Anpresswalze nach einem der vorhergehenden Ansprüche,
**dadurch gekennzeichnet,**
**dass** die Rillen (18) insbesondere von radial innen nach außen zumindest teilweise eine konkave Querschnittsform besitzen.

13. Anpresswalze nach einem der vorhergehenden Ansprüche,
**dadurch gekennzeichnet,**
**dass** die Rillen (18) insbesondere von radial innen nach außen zumindest teilweise eine linsenförmige Querschnittsform besitzen.

14. Anpresswalze nach einem der vorhergehenden Ansprüche,
**dadurch gekennzeichnet,**
**dass** die Rillen (18) zumindest teilweise eine rechteckige Querschnittsform besitzen.

15. Anpresswalze nach einem der vorhergehenden Ansprüche,
**dadurch gekennzeichnet,**
**dass** die Rillen (18) zumindest teilweise eine trapezförmige Querschnittsform besitzen.

16. Anpresswalze nach einem der vorhergehenden Ansprüche,
**dadurch gekennzeichnet,**
**dass** die Rillensteigung (rs) zumindest teilweise im Bereich von etwa 300 mm bis etwa 1500 mm und vorzugsweise im Bereich von 600 mm liegt.

17. Anpresswalze nach einem der vorhergehenden Ansprüche,
**dadurch gekennzeichnet,**
**dass** im Bereich der Walzenmitte ein Steg (22) im Bereich von 0 mm bis etwa 200 mm verbleibt

18. Anpresswalze nach einem der vorhergehenden Ansprüche,
**dadurch gekennzeichnet,**
**dass** die Anpresswalze (12) einen Durchmesser > 700 mm und vorzugsweise > 9000 mm besitzt.

19. Anpresswalze nach einem der vorhergehenden Ansprüche,
**dadurch gekennzeichnet,**
**dass** die Rillung direkt am Walzenkörper vorgesehen ist.

20. Anpresswalze nach einem der vorhergehenden Ansprüche,
**dadurch gekennzeichnet,**
**dass** die Walze (12) angetrieben ist.

21. Wickelmaschine (10) mit einer Anpresswalze (12) nach einem der vorhergehenden Ansprüche, die mit einem Tambour (14) einen Wickelspalt (16) bildet, durch den eine Materialbahn (18), insbesondere Papier- oder Kartonbahn hindurchgeführt wird, um anschließend auf den Tambour (14) aufgewickeit zu werden.

22. Verwendung der Anpresswalze (12) oder der Wickelmaschine (10) nach einem der vorhergehenden Ansprüche zu Aufwickeln einer Materialbahn, insbesondere Papier- oder Kartonbahn, deren Luftdurchlässigkeit < 50 ml/min nach Bendtsen beträgt.

## Claims

1. Pressure roll (12) for forming a winding nip (16) with a spool (14) in a winding machine (10) for winding up a material web (17), in particular a paper or board web,
**characterized in that**
the roll or belt surface (20) adjoining the winding nip (16) has at least single-start grooves (18) running spirally, which each have a depth (t) in the range from about 0.4 mm to about 1.5 mm and each have a width (b), preferably a maximum width (b), in the range from about 35 to about 60 mm, and
**in that** the number of turns is coordinated with the pitch in such a way that a land (22) in the range between about 100 mm and about 400 mm and preferably in the region of 200 mm remains.

2. Pressure roll according to Claim 1,
**characterized in that**
the grooves (18) each have a depth (t) in the region of 0.8 mm.

3. Pressure roll according to Claim 1 or 2,
**characterized in that**
the grooves (18) each have a width (b), preferably a maximum width (b), in the region of 40 mm.

4. Pressure roll according to one of the preceding claims,
**characterized in that**
the spiral grooves (18), as viewed in the direction of the roll axis or transversely with respect to the belt running direction, run outwards, starting from a central roll or belt region.

5. Pressure roll according to one of the preceding claims,
**characterized in that**
the grooving is at least partly implemented with a single start.

6. Pressure roll according to one of the preceding claims,
**characterized in that**
the grooving is at least partly implemented with multiple starts.

7. Pressure roll according to Claim 6,
**characterized in that**
the various starts are distributed uniformly over the roll circumference.

8. Pressure roll according to one of the preceding claims,
**characterized in that**
the grooving is at least partly implemented with 1 to 5 starts.

9. Pressure roll according to one of the preceding claims,
**characterized in that**
the grooving is at least partly implemented with 2 starts.

10. Pressure roll according to one of the preceding claims,
**characterized in that**
the grooving is at least partly implemented with 3 starts.

11. Pressure roll according to one of the preceding claims,
**characterized in that**
the grooving is at least partly implemented with at least 4 starts.

12. Pressure roll according to one of the preceding claims,
**characterized in that**
the grooves (18) at least partly have a concave cross-sectional shape, in particular radially from inside to outside.

13. Pressure roll according to one of the preceding claims,
**characterized in that**
the grooves (18) at least partly have a lens-shaped cross-sectional shape, in particular radially from inside to outside.

14. Pressure roll according to one of the preceding claims,
**characterized in that**
the grooves (18) at least partly have a rectangular cross-sectional shape.

15. Pressure roll according to one of the preceding claims,
**characterized in that**
the grooves (18) at least partly have a trapezoidal cross-sectional shape.

16. Pressure roll according to one of the preceding claims,
**characterized in that**
the groove pitch (rs) lies at least partly in the range from about 300 mm to about 1500 mm and preferably in the range of 600 mm.

17. Pressure roll according to one of the preceding claims,
**characterized in that**
in the region of the centre of the roll, a land (22) in the range from 0 mm to about 200 mm remains.

18. Pressure roll according to one of the preceding claims,
**characterized in that** the pressure roll (12) has a diameter > 700 mm and preferably > 1000 mm.

19. Pressure roll according to one of the preceding claims,
**characterized in that**
the grooving is provided directly on the roll body.

20. Pressure roll according to one of the preceding claims,
**characterized in that**
the roll (12) is driven.

21. Winding machine (10) having a pressure roll (12) according to one of the preceding claims, which, with a spool (14), forms a winding nip (16), through which a material web (17), in particular a paper or board web, is led, in order then to be wound onto the spool (14).

22. Use of the pressure roll (12) or the winding machine (10) according to one of the preceding claims for winding up a material web, in particular a paper or board web, of which the air permeability is < 50 ml/min according to Bendtsen.

## Revendications

1. Cylindre de pressage (12) pour former une fente d'enroulement (16) avec un tambour (14) dans une bobineuse (10) pour enrouler une nappe de matériau (17), en particulier une nappe de papier ou de carton,
**caractérisé en ce que**
la surface de cylindre ou de bande (20) adjacente à la fente d'enroulement (16) présente des rainures (18) s'étendant en spirale, au moins à un filet, qui possèdent une profondeur (t) respective de l'ordre d'environ 0,4 mm à environ 1,5 mm et une largeur (b) respective, de préférence une largeur maximale (b), de l'ordre d'environ 35 à environ 60 mm, et **en ce que** le nombre de filets est adapté au pas de telle sorte qu'une arête (22) reste dans la plage comprise entre environ 100 mm et environ 400 mm et de préférence dans la plage de 200 mm.

2. Cylindre de pressage selon la revendication 1,
**caractérisé en ce que**
les rainures (18) possèdent à chaque fois une profondeur (t) de l'ordre de 0,8 mm.

3. Cylindre de pressage selon la revendication 1 ou 2,
**caractérisé en ce que**
les rainures (18) possèdent à chaque fois une largeur (b), de préférence une largeur maximale (b), de l'ordre de 40 mm.

4. Cylindre de pressage selon l'une quelconque des revendications précédentes,
**caractérisé en ce que**
les rainures en spirale (18), considérées dans la direction de l'axe de cylindre ou transversalement à la direction d'avance de la bande, s'étendent vers l'extérieur à partir d'une région de cylindre ou de bande centrale.

5. Cylindre de pressage selon l'une quelconque des revendications précédentes,
**caractérisé en ce que**
le rainurage est réalisé au moins en partie à un filet.

6. Cylindre de pressage selon l'une quelconque des revendications précédentes,
**caractérisé en ce que**
le rainurage est réalisé au moins en partie à plusieurs filets.

7. Cylindre de pressage selon la revendication 6,
**caractérisé en ce que**
les différents filets sont répartis uniformément sur la périphérie du cylindre.

8. Cylindre de pressage selon l'une quelconque des revendications précédentes,
**caractérisé en ce que**
le rainurage est réalisé au moins en partie avec 1 à 5 filets.

9. Cylindre de pressage selon l'une quelconque des revendications précédentes,
**caractérisé en ce que**
le rainurage est réalisé au moins en partie avec 2 filets.

10. Cylindre de pressage selon l'une quelconque des revendications précédentes,
**caractérisé en ce que**
le rainurage est réalisé au moins en partie avec 3 filets.

11. Cylindre de pressage selon l'une quelconque des revendications précédentes,
**caractérisé en ce que**
le rainurage est réalisé au moins en partie avec au moins 4 filets.

12. Cylindre de pressage selon l'une quelconque des revendications précédentes,
**caractérisé en ce que**
les rainures (18) possèdent en particulier, depuis radialement à l'intérieur jusqu'à l'extérieur, au moins en partie une forme en section transversale concave.

13. Cylindre de pressage selon l'une quelconque des revendications précédentes,
**caractérisé en ce que**
les rainures (18) possèdent en particulier, depuis radialement à l'intérieur jusqu'à l'extérieur, au moins en partie une forme en section transversale lenticulaire.

14. Cylindre de pressage selon l'une quelconque des revendications précédentes,
**caractérisé en ce que**
les rainures (18) possèdent au moins en partie une forme en section transversale rectangulaire.

15. Cylindre de pressage selon l'une quelconque des revendications précédentes,
**caractérisé en ce que**
les rainures (18) possèdent au moins en partie une forme en section transversale trapézoïdale.

16. Cylindre de pressage selon l'une quelconque des revendications précédentes,
**caractérisé en ce que**
le pas des rainures (rs) se situe au moins en partie dans une plage d'environ 300 mm à environ 1500 mm, et de préférence dans la plage de 600 mm.

17. Cylindre de pressage selon l'une quelconque des revendications précédentes,
**caractérisé en ce que**
dans la région du centre du cylindre, il reste une arête (22) de l'ordre de 0 mm à environ 200 mm.

18. Cylindre de pressage selon l'une quelconque des revendications précédentes,
**caractérisé en ce que**
le cylindre de pressage (12) possède un diamètre > 700 mm et de préférence > 1000 mm.

19. Cylindre de pressage selon l'une quelconque des revendications précédentes,
**caractérisé en ce que**
le rainurage est directement prévu sur le corps de cylindre.

20. Cylindre de pressage selon l'une quelconque des revendications précédentes,
**caractérisé en ce que**
le cylindre (12) est entraîné.

21. Bobineuse (10) comprenant un cylindre de pressage (12) selon l'une quelconque des revendications précédentes, qui forme avec un tambour (14) une fente d'enroulement (16), à travers laquelle est guidée une nappe de matériau (17), en particulier une nappe de papier ou de carton, afin d'être ensuite enroulée sur le tambour (14).

22. Utilisation du cylindre de pressage (12) ou de la bobineuse (10) selon l'une quelconque des revendications précédentes pour enrouler une nappe de matériau, en particulier une nappe de papier ou de carton, dont la perméabilité à l'air est < 50 ml/min selon Bendtsen.
